# EUROPÄISCHE PATENTSCHRIFT

(11) **EP 4 326 595 B1**
(45) Veröffentlichungstag und Bekanntmachung des Hinweises auf die Patenterteilung: **12.02.2025**
(21) Anmeldenummer: 22718238.3
(22) Anmeldetag: 14.04.2022
(51) Int. Cl.: B61G 9/06, B61G 9/08, B61G 9/14, B61G 9/16

(54) **ZUG- UND STOSSEINRICHTUNG FÜR EINE ZUGKUPPLUNG UND ZUGKUPPLUNG**
DRAW AND BUFFER GEAR FOR A RAILWAY COUPLING, AND RAILWAY COUPLING
DISPOSITIF DE TRACTION ET DE TAMPONNEMENT POUR ACCOUPLEMENT DE CHEMIN DE FER, ET ACCOUPLEMENT DE CHEMIN DE FER

(30) Priorität: 19.04.2021 DE 102021109784
(43) Veröffentlichungstag der Anmeldung: 28.02.2024
(73) Patentinhaber: Voith Patent GmbH, 89522 Heidenheim (DE)
(72) Erfinder: SCHÜLER, Martin, 42929 Wermelskirchen (DE)
(74) Vertreter: Voith Patent GmbH - Patentabteilung
(86) Internationale Anmeldenummer: PCT/EP2022/060003
(87) Internationale Veröffentlichungsnummer: WO 2022/223426

(56) Entgegenhaltungen:
- EP-A1- 2 305 531
- EP-B1- 1 225 114
- CN-A- 101 117 126
- DE-A1- 102019 106 961
- US-A- 3 186 563
- US-A1- 2002 070 189

## Beschreibung

Die vorliegende Erfindung betrifft eine Zug- und Stoßeinrichtung für eine Zugkupplung, insbesondere Mittelpufferkupplung, sowie eine Zugkupplung mit einer solchen Zug- und Stoßeinrichtung.

Gattungsgemäße Zug- und Stoßeinrichtungen werden in Zugkupplungen verwendet, um Zugstöße und Druckstöße abzufedern. Sie weisen eine Federeinrichtung auf, die Zugkräfte und Druckkräfte zwischen entgegengesetzten ersten und zweiten Anschlüssen der Zug- und Stoßeinrichtung überträgt. Beispielsweise offenbart DE 20 2004 014 532 U1 einen Federwerkseinbaukasten mit einem Federwerk, das einerseits gelenkig mit einem Kupplungsarm und andererseits mit einem an einer Anschlagplatte des Fahrzeugs mit Schrauben angeschraubten Einbaukasten verbunden ist, wobei Druckkräfte über ein Zug-Druckstück, eine Feder, eine hintere Platte und ein Gehäuse auf die Druckanschläge zum Fahrzeug übertragen werden und Zugkräfte über einen Gelenkbolzen, das Gehäuse, die hintere Platte, die Feder und das Zug-Druckstück auf Zuganschläge übertragen werden. Somit überträgt die einzige Feder Zug- und Druckkräfte.

Nachteilig bei einer Zug- und Stoßeinrichtung der dargestellten Art mit einer oder auch mit mehreren Federn, die in beide Axialrichtung mit der vollen Zugkraft und Druckkraft beaufschlagt werden, ist der Lastwechsel mit einem Nulldurchgang in der Feder, was sich ungünstig auf die Zugdynamik auswirkt. Darüber hinaus kann der Federweg ohne Änderung der Federcharakteristik nicht verändert werden, was den Einbau solcher Federwerkseinbaukästen in verschiedene Zugkupplungen erschwert, da bei einem vergleichsweise großen Einbauraum zusätzliche Distanzstücke vorgesehen werden müssen, um die Druckkräfte in die Wagenstruktur einzuleiten. Dies ist mit Aufwand und zusätzlichem Gewicht der Zug- und Stoßeinrichtung verbunden.

Es ist ferner bekannt, Federn mit Dämpfungseinrichtungen in Zug- und Stoßeinrichtungen zu kombinieren, wobei die Dämpfungseinrichtungen insbesondere Reibdämpfer oder hydraulische Dämpfer sind. Beispielsweise wird auf WO 2007/103087 A1, US 3 447 693 A, US 3 368 698 A und US 3 150 782 A verwiesen.

WO 2013/040119 A1 offenbart die Kombination eines Elastomerteils mit einer Reibungsdämpfung für eine Zug- und Stoßeinrichtung einer Zugkupplung. Auch hier ist an beiden Enden eines Stapels aus Elastomerelementen jeweils eine Druckplatte vorgesehen, sodass sowohl in Zugrichtung als auch in Druckrichtung Druckkräfte über den gesamten Elastomerstapel übertragen werden. Der Federweg ist daher in beiden Axialrichtungen identisch und die Zug- und Stoßeinrichtung muss bei Einbau in verschiedene Umgebungen entsprechend durch Distanzstücke oder dergleichen ergänzt werden.

EP 1 225 114 B1 offenbart eine Zug- und Stoßeinrichtung für eine Mittelpufferkupplung, bei der ein Kupplungsarm oder Kupplungsschaft mit einem Gelenk an einem Gelenkbolzen abgestützt ist, wobei bei Zugbelastung der Kupplungsschaft die Zugkraft über den Gelenkbolzen, einen Obergurt, einen Untergurt, eine Endplatte, eine zugseitige Spieleabfederung, eine Anschlagplatte und ein Federsystem auf eine Druckplatte überträgt, die sich gegen fahrzeugseitige Zuganschläge abstützt. Während der Druckbelastung überträgt der Kupplungsschaft über eine Gelenkspielabfederung die Druckkraft spielfrei auf den Gelenkbolzen, der sich an der Druckplatte abstützt, wobei die Druckplatte das Federsystem zusammendrückt und die Druckkräfte über die Anschlagplatte gegen die fahrzeugseitigen Druckanschläge weiterleitet. Somit wird auch hier das Federsystem in beiden Richtungen über den vollen Federhub beaufschlagt.

WO 2016/026708 A1 offenbart eine Zug- und Stoßeinrichtung für eine Zugkupplung mit einer reversiblen und einer irreversiblen Energieverzehrvorrichtung. Die Energieverzehrvorrichtung mit irreversiblem Energieverzehr ist in Reihe zur reversiblen Energieverzehrvorrichtung geschaltet, wobei die Energieverzehrvorrichtung mit irreversiblem Energieverzehr bei Überschreitung einer vordefinierten maximalen Zug-/Stoßkraft irreversibel verformt oder zerstört wird.

EP 1 732 798 B1 offenbart eine Hochleistungsreibungskupplungszugvorrichtungs-Anordnung mit langem Hub zur Absorption von sowohl Anhänge- als auch Zuglasten, die während des Zusammenstellens eines Zuges und des Schienenbetriebs der Zugzusammenstellung an einem mittleren Schwellenelement eines Schienenfahrzeugs anliegen, mit einem Reibungskupplungsmechanismus mit verschiedenen Paaren von Plattenelementen und einem Keilelement, um während des Schließens der Reibungskupplungszugvorrichtungs-Anordnung erzeugte Wärmeenergie zu absorbieren.

US 6 681 943 B2 offenbart eine gattungsgemäße Zug- und Stoßeinrichtung für eine Zugkupplung mit den im Oberbegriff des Anspruchs 1 zusammengefassten Merkmalen. Die Zug- und Stoßeinrichtung weist zwei in der Axialrichtung hintereinander angeordnete Federelemente auf, die in der Stoßrichtung, das heißt bei einer Druckkraftübertragung von einem Fahrzeug auf das nächste, gemeinsam in Reihe komprimiert werden, wohingegen in der Zugrichtung nur eines der beiden Federelemente komprimiert wird. Dies wird erreicht durch Positionieren einer Endplatte einer Traverse zwischen den beiden Federelementen. An der Traverse greift der Kupplungsschaft mit einem Kupplungsschaftbolzen an und innerhalb der Traverse ist in der Axialrichtung verschiebbar eine Druckplatte angeordnet, die eine Anlagefläche für den Kupplungsschaft aufweist, sodass der Kupplungsschaft Druckkräfte über die Anlagefläche auf die Druckplatte übertragen kann und die Druckplatte die Druckkraft über das erste innerhalb der Traverse angeordnete Federelement, die Endplatte und das zweite außerhalb der Traverse angeordnete Federelement auf einen entsprechenden zweiten Anschluss an einer Fahrzeugstruktur überträgt. Die dem Kupplungsschaft zugewandte Anlagefläche der Druckplatte ist konkav gestaltet und die Stirnseite des Kupplungsschafts weist eine gegengleiche, entsprechend konvexe Oberfläche auf, sodass beim Verdrehen des Kupplungsschafts über dem Kupplungsbolzen gegenüber der Druckplatte bis auf verbleibende Reibkräfte keine Querkräfte in die Druckplatte übertragen werden können. Die Druckplatte kann damit querkraftfrei innerhalb der Traverse verschoben werden. Wenn über den Kupplungsschaft Zugkräfte übertragen werden, so zieht der Kupplungsschaft über den Kupplungsschaftbolzen die Traverse entgegen der Federkraft des innerhalb der Traverse angeordneten Federelementes, wobei das außerhalb der Traverse angeordnete Federelement entlastet wird. Somit sind die Federwege in den beiden Axialrichtungen unterschiedlich.

US 1 303 943 A offenbart eine Zug- und Stoßeinrichtung für eine Zugkupplung, bei welcher eine Reibungsdämpfung und eine Federdämpfung hintereinander angeordnet sind. Der Kupplungsschaft ist starr an einem Gehäuse angeschlossen, das eine Druckfeder aufnimmt. Das Gehäuse ist gelenkig an einer Gabel angeschlossen, die ein Bestandteil der Reibungsdämpfung bildet.

Nachteilig bei der bekannten gattungsgemäßen Ausführungsform ist, dass zur Zentrierung des Kupplungsschaftes in seiner Mittenlage eine zusätzliche Rückstellvorrichtung vorgesehen werden muss. Eine solche Rückstellvorrichtung führt wiederum zu zusätzlichem Gewicht und erfordert einen zusätzlichen Einbauraum.

Ausgehend vom gattungsgemäßen Stand der Technik stellt sich die Aufgabe eine Zug- und Stoßeinrichtung für eine Zugkupplung, insbesondere Mittelpufferkupplung, anzugeben, welche vorteilhaft das Vorsehen verschiedener Federwege in Zugrichtung und Druckrichtung ermöglicht und zugleich eine integrierte, kostengünstig herstellbare und leichte Mittenrückstellung ermöglicht, die möglichst ohne einen zusätzlichen Einbauraum auskommt.

Die erfindungsgemäße Aufgabe wird durch eine Zug- und Stoßeinrichtung für eine Zugkupplung, insbesondere Mittelpufferkupplung, mit den Merkmalen von Anspruch 1 gelöst. Die abhängigen Ansprüche beschreiben vorteilhafte und besonders zweckmäßige Ausgestaltungen der Erfindung.

Eine erfindungsgemäße Zug- und Stoßeinrichtung für eine Zugkupplung, das für eine Kupplung zum mechanischen Koppeln von zwei Wagen eines Schienenfahrzeugs, die insbesondere für eine Mittelpufferkupplung geeignet ist, jedoch auch in einem Seitenpuffer, beispielsweise als Langfederwerk bei einem Seitenpuffer eingesetzt werden kann, zeichnet sich durch ein kleines Gehäuse, geringes Gewicht und eine leichte Anpassbarkeit an verschiedene Einbauräume aus, ohne dass vergleichsweise schwere Distanzstücke vorgesehen werden müssen. Bevorzugt kann beispielsweise das nachfolgend noch beschriebene Gehäuse und gegebenenfalls weitere Bauteile der Zug- und Stoßeinrichtung aus Blechteilen hergestellt werden, die beispielsweise durch Stanzen oder Brennschnitt erzeugt werden können. Der Federhub, insbesondere in Stoßrichtung, kann leicht vergrößert werden, ohne dass die Notwendigkeit besteht, den Federhub in Zugrichtung gleichfalls zu vergrößern. Dies dient der Erhöhung der Ladungssicherung durch Reduzierung der Beschleunigungen und Endkräfte aufgrund einer größeren Energieaufnahme bei Kuppel- und Rangierstößen.

Im Fahrbetrieb kann vorteilhaft durch eine asymmetrische Federcharakteristik der Zug- und Stoßeinrichtung in beide Axialrichtungen eine Längsdynamik reduziert werden. Die bevorzugte Kastenbauweise durch gefügte Blechbauteile sichert eine flexible und kostengünstige Konstruktion, die leicht auf unterschiedliche Bauraumtiefen und Bauraumhöhen angepasst werden kann.

Im Einzelnen weist eine erfindungsgemäße Zug- und Stoßeinrichtung für eine Zugkupplung, insbesondere Mittelpufferkupplung, einen ersten Anschluss für einen Kupplungsschaft und einen zweiten Anschluss auf, der zur Befestigung der Zug- und Stoßeinrichtung an einer Fahrzeugstruktur ausgeführt ist, beispielsweise an einem Fahrzeugrahmen oder Wagenkasten eines Schienenfahrzeugs.

Ferner ist eine Federeinrichtung vorgesehen, die Zugkräfte und Druckkräfte zwischen dem ersten Anschluss und dem zweiten Anschluss überträgt, sowie eine erste Druckplatte zum Einleiten von Druckkräften in einer ersten Axialrichtung in die Federeinrichtung und eine zweiten Druckplatte zum Einleiten von Druckkräften in einer zweiten Axialrichtung, die der ersten Axialrichtung entgegengesetzt ist, in die Federeinrichtung.

Die erste Druckplatte ist an einem ersten axialen Ende der Federeinrichtung angeordnet und die zweite Druckplatte ist in der ersten Axialrichtung entfernt von der ersten Druckplatte angeordnet und zugfest am ersten Anschluss angeschlossen. Die in die zweite Axialrichtung gerichtete, zumindest im Wesentlichen ebene Anlagefläche der ersten Druckplatte ist verkippbar gegenüber der gegengleichen Anlagefläche des Kupplungsschafts. Das bedeutet, dass die erste Druckplatte relativ zum Kupplungsschaft verdrehbar ist. Beispielsweise ist der Kupplungsschaft um einen Kupplungsschaftbolzen relativ gegenüber der ersten Druckplatte verdrehbar. Ein solcher Kupplungsschaftbolzen kann in der zweiten Axialrichtung entfernt von der ersten Druckplatte angeordnet sein.

Die Federeinrichtung weist wenigstens zwei in der ersten Axialrichtung hintereinander angeordnete, dämpfende und/oder federnde Teileinrichtungen auf und die zweite Druckplatte ist in der ersten Axialrichtung zwischen den Teileinrichtungen druckkraftübertragend, in Reihe zu der ersten Teileinrichtung und der zweiten Teileinrichtung angeordnet.

Erfindungsgemäß weist die erste Druckplatte eine in die zweite Axialrichtung gerichtete, freie, zumindest im Wesentlichen ebene Anlagefläche zur freien Anlage einer gegengleichen Anlagefläche des Kupplungsschafts auf und die zweite Druckplatte ist verschwenkbar um eine ersten Drehachse, die parallel zu dieser ebenen Anlagefläche der ersten Druckplatte ist, am ersten Anschluss angeordnet.

Dadurch, dass zwei zumindest im Wesentlichen ebene Anlageflächen der ersten Druckplatte und des Kupplungsschafts in Druckrichtung aneinander anliegen, vorteilhaft vorgespannt durch die Federeinrichtung, verkippen die beiden zumindest im Wesentlichen ebenen Anlageflächen beim Auslenken des Kupplungsschafts aus seiner Mittellage relativ zueinander, wodurch sich ein Rückstellmoment ergibt, das im Sinne einer Rückstellung des Kupplungsschafts in seine Mittenlage, das heißt in die vollständig axial ausgerichtete Position, wirkt. Das bevorzugt druckbeaufschlagte, jedoch freie Anliegen der beiden zumindest im Wesentlichen ebenen Flächen und die Möglichkeit des Verkippens der beiden zumindest im Wesentlichen ebenen Flächen relativ zueinander stellt somit eine in die Zug- und Stoßeinrichtung integrierte Mittenrückstellung dar.

Um nun trotz der Erzeugung eines entsprechenden Rückstellmoments den ungünstigen Einfluss von Querkräften in die Federeinrichtung zu vermeiden, ist die zweite Druckplatte verschwenkbar um die zur Anlagefläche der ersten Druckplatte parallele Drehachse. Sowohl bei der Zugbeanspruchung als auch bei der Stoßbeanspruchung wird die erste, zwischen der ersten Druckplatte und der zweiten Druckplatte positionierte Teileinrichtung der Federeinrichtung ausschließlich auf Druck belastet.

Die zweite Druckplatte kann beispielsweise eine Durchgangsöffnung aufweisen, durch welche ein Zuganker geführt ist, der beidseits der zweiten Druckplatte die erste Teileinrichtung und die zweite Teileinrichtung der Federeinrichtung aufnimmt und bevorzugt vorspannt.

Die zweite Druckplatte weist vorteilhaft zwei auf entgegengesetzten Seiten angeordnete Drehzapfen auf, die in einen Obergurt und einen Untergurt eines Gehäuses eingreifen, das an einem axialen Ende den ersten Anschluss ausbildet.

Der Eingriff der zweiten Druckplatte mit den Drehzapfen in das Gehäuse kann bevorzugt im Bereich des zweiten entgegengesetzten axialen Endes des Gehäuses vorgesehen sein.

Bevorzugt ist eine dritte Druckplatte an einem zweiten, dem ersten axialen Ende entgegengesetzten axialen Ende der Federeinrichtung vorgesehen.

Günstig ist, wenn die dritte Druckplatte druckfest und insbesondere zugfest oder in der ersten und zweiten Axialrichtung begrenzt verschiebbar am zweiten Anschluss angeschlossen ist. Beispielsweise kann die dritte Druckplatte verschwenkbar um eine zweite Drehachse, die parallel zu der ersten Drehachse ist, am zweiten Anschluss angeschlossen sein.

Wenn ein Gehäuse vorgesehen ist, das den ersten Anschluss ausbildet, so ist in diesem die zweite Druckplatte bevorzugt gelenkig gehalten und die erste Teileinrichtung der Federeinrichtung ist bevorzugt innerhalb des Gehäuses angeordnet. Die erste Druckplatte kann zwischen dem ersten Anschluss und der zweiten Druckplatte reziprok in der ersten und zweiten Axialrichtung verschiebbar im Gehäuse gelagert sein, wobei das Gehäuse bevorzugt eine Linearführung für die erste Druckplatte ausbildet.

Die erste Druckplatte weist bevorzugt in der zweiten Axialrichtung neben der dargestellten zumindest im Wesentlichen ebenen Anlagefläche eine stirnseitige Anschlagfläche für wenigstens einen Fahrzeuganschlag eines mit dem Kupplungsschaft versehenen Fahrzeugs auf. Beispielsweise ist die Seite mit der Anlagefläche und der Anschlagfläche gestuft ausgeführt, beispielsweise mit einem mittleren vorstehenden Bereich, der die ebene Anlagefläche ausbildet, und mit einem äußeren, den mittleren Bereich beidseitig oder vollumfänglich umschließenden Bereich, der die wenigstens eine stirnseitige Anschlagfläche ausbildet.

Der erste Anschluss wird bevorzugt durch einen Kupplungsschaftbolzen gebildet, der zum Beispiel ortsfest und drehbeweglich im Gehäuse gelagert ist. Die ortsfeste Anordnung schließt ein kleines Axialspiel nicht aus, beispielsweise von maximal 1 cm in jede Axialrichtung, insbesondere maximal 5 mm, 3 mm, 2 mm oder weniger. Alternativ kommt eine Verschiebbarkeit des Kupplungsschaftbolzens im Gehäuse in Betracht, wobei die Verschiebbarkeit bevorzugt in beiden Axialrichtungen begrenzt ist. Die Verschiebbarkeit in der Axialrichtung ist dann in der Regel größer als der halbe Durchmesser oder der Durchmesser des Kupplungsschaftbolzens.

Besonders günstig ist die erste Teileinrichtung oder die zweite Teileinrichtung der Federeinrichtung permanent druckvorgespannt. Besonders bevorzugt sind beide Teileinrichtungen permanent druckvorgespannt.

Die erste Teileinrichtung und die zweite Teileinrichtung können zum Beispiel einen Hubweg in der ersten Axialrichtung von mehr als 110 mm ausbilden, insbesondere von mehr als 120 mm oder mehr als 130 mm.

Besonders bevorzugt weisen die erste Teileinrichtung und die zweite Teileinrichtung verschieden lange Hubwege auf. Beispielsweise weist die erste Teileinrichtung einen kürzeren Hubweg als die zweite Teileinrichtung auf.

Die erste Teileinrichtung und die zweite Teileinrichtung können bevorzugt jeweils als Druckfeder ausgeführt sein, beispielsweise aus einem Polymer. Gemäß einer weiteren Ausführungsform ist wenigstens eine der beiden Teileinrichtungen, beispielsweise die zweite Teileinrichtung, als Dämpfer ausgeführt. In diesem Fall kann die jeweils andere Teileinrichtung, insbesondere die erste Teileinrichtung, bevorzugt als Druckfeder ausgeführt sein, insbesondere aus einem Polymer.

Eine erfindungsgemäße Zugkupplung, insbesondere Mittelpufferkupplung, weist einen Kupplungsschaft auf, der an seinem freien Ende eine zumindest im Wesentlichen ebene Anlagefläche ausbildet und der um eine Vertikalachse verschwenkbar ist, sowie eine erfindungsgemäße Zug- und Stoßeinrichtung der dargestellten Art, wobei die Anlagefläche der ersten Druckplatte, insbesondere durch die Federeinrichtung mit einer Druckkraft in der zweiten Axialrichtung beaufschlagt, frei an der Anlagefläche des Kupplungsschafts anliegt.

Somit kann der Kupplungsschaft die Druckkräfte, die von einem Fahrzeug zum anderen Fahrzeug über die Zugkupplung übertragen werden, über die erste und die zweite Druckplatte auf die beiden Teileinrichtungen der Federeinrichtung übertragen, die dann gemäß einer Ausfürhungsform synchron arbeiten. Dabei ist es nicht notwendig, dass, wie bisher, der Kupplungsschaftbolzen in einem Langloch gelagert ist. Vielmehr kann der Kupplungsschaftbolzen zug- und druckfest relativ zur zweiten Druckplatte angeordnet sein, beispielsweise wenn der Kupplungsschaftbolzen und die zweite Druckplatte in beide Axialrichtungen ortsfest im Gehäuse gehalten werden.

Ein Spiel im Kupplungsgelenk kann sicherstellen, dass beide Teileinrichtungen stets gleichzeitig mit Druckkraft beaufschlagt werden.

Zugkräfte, die von einem Fahrzeug zum anderen Fahrzeug über die Zugkupplung übertragen werden, werden hingegen nur über die erste Teileinrichtung übertragen, wobei die zweite Teileinrichtung bevorzugt druckvorgespannt bleibt.

Die zweite Teileinrichtung kann deutlich höher vorgespannt sein als die erste Federeinrichtung, sodass gewöhnliche Traktionslasten in Zugrichtung und Druckrichtung über die erste Teileinrichtung abgefedert werden, wohingegen die zweite Teileinrichtung, die dann insbesondere als Dämpfer ausgeführt ist, nur in Druckrichtung bei vergleichsweise größeren Kuppelstößen und bei starken Traktionswechseln wirkt. Eine solche zweistufige Vorspannung reduziert Lastwechselreaktionen im Fahrbetrieb.

Die Erfindung soll nachfolgend anhand von Ausführungsbeispielen und den Figuren exemplarisch beschrieben werden.

Es zeigen:
- Figur 1: eine dreidimensionale Darstellung einer Zug- und Stoßeinrichtung in einer Zugkupplung;
- Figur 2: die Zug- und Stoßeinrichtung aus der Figur 1 in einer vertikalen Schnittansicht;
- Figur 3: die Zug- und Stoßeinrichtung aus der Figur 1 in einer horizontalen Draufsicht;
- Figur 4: eine vergrößerte Darstellung der Zug- und Stoßeinrichtung aus der Figur 1;
- Figur 5: einen Zuganker mit der zweiten Druckplatte und den beiden Teileinrichtungen der Zug- und Stoßeinrichtung gemäß dem Figuren 1 bis 4;
- Figur 6: eine alternative Ausgestaltung der Zug- und Stoßeinrichtung mit einem Dämpfer als zweite Teileinrichtung;
- Figur 7: eine vertikale Schnittansicht der Zug- und Stoßeinrichtung aus der Figur 6;
- Figur 8: eine horizontale Draufsicht der Zug- und Stoßeinrichtung aus der Figur 6;
- Figur 9: eine dreidimensionale Darstellung einer Zug- und Stoßeinrichtung in einer Zugkupplung gemäß einer weiteren Ausführungsform;
- Figur 10: eine dreidimensionale Darstellung einer Zug- und Stoßeinrichtung in einer Zugkupplung gemäß noch einer weiteren Ausführungsform;
- Figur 11: die Zug- und Stoßeinrichtung aus der Figur 9 in einer vertikalen Schnittansicht;
- Figur 12: die Zug- und Stoßeinrichtung aus der Figur 9 in einer horizontalen Draufsicht.

In den Figuren 1 bis 5 sind ein Ausführungsbeispiel einer erfindungsgemäßen Zug- und Stoßeinrichtung sowie in gestrichelten Linien weitere Bauteile einer erfindungsgemäßen Zugkupplung dargestellt. Die Zugkupplung weist einen Kupplungsschaft 3 auf, der mit einem Kupplungsschaftbolzen 14 gelenkig in einem Gehäuse 10 der Zug- und Stoßeinrichtung gelagert ist, sodass er um eine Vertikalachse 19 verschwenkbar ist. Das Gehäuse 10 bildet demnach einen ersten Anschluss 1 für den Kupplungsschaft 3 aus, wobei über den ersten Anschluss 1 Zugkräfte und Druckkräfte in entgegengesetzte Axialrichtungen übertragen werden können.

Der zweite Anschluss 2 der Zug- und Stoßeinrichtung, mit welchem die Zug- und Stoßeinrichtung an einer Fahrzeugstruktur befestigt ist, wird durch eine Konsole 20 gebildet, die zum Beispiel an einem Fahrzeugkasten oder Fahrzeugrahmen befestigt, insbesondere angeschraubt werden kann.

Die Zug- und Stoßeinrichtung ist in einer Fahrzeugschnittstelle 21, beispielsweise UIC-530 Fahrzeugschnittstelle, die durch eine Doppelpunktstrichlinie gezeigt ist, angeordnet.

Im Bereich des ersten Anschlusses 1 sind Fahrzeuganschläge 13 vorgesehen, mit welchen Druckkräfte auf die Zug- und Stoßeinrichtung übertragen werden können, wie nachfolgend noch erläutert wird. Die Zugkräfte im Bereich des ersten Anschlusses 1 werden hingegen über den Kupplungsschaftbolzen 14 übertragen.

Im Bereich des zweiten Anschlusses 2 werden Druckkräfte und Zugkräfte über eine dritte Druckplatte 7 übertragen, die gelenkig, das heißt verschwenkbar um eine zweite Drehachse 18, die vertikal ausgerichtet ist, in der Konsole 20 begrenzt verschiebbar in beide Axialrichtungen gelagert ist. Alternativ könnte die dritte Druckplatte auch starr an der Konsole 20 angeschlossen sein oder durch diese gebildet werden, beispielsweise wie nachfolgend noch anhand eines weiteren Ausführungsbeispiels und den Figuren 6 bis 8 dargestellte wird.

Im Gehäuse 10 ist eine erste Druckplatte 5 reziprok verschiebbar in beide Axialrichtungen gelagert. Die erste Druckplatte 5 weist eine zum Kupplungsschaft 3 gerichtete, zumindest im Wesentlichen ebene Anlagefläche 5.1 auf, an welcher der Kupplungsschaft 3 mit einer endseitigen zumindest im Wesentlichen ebenen Anlagefläche 3.1 anliegt. Dadurch, dass die beiden zumindest im Wesentlichen ebenen Anlagefläche 3.1, 5.1 frei aneinander anliegen, wobei sie gegeneinander durch die Federeinrichtung 4 vorgespannt sind, können sie, wenn der Kupplungsschaft 3 aus seiner gezeigten Mittellage um die Vertikalachs 19 verschwenkt wird, gegeneinander verkippen und dadurch eine Rückstellkraft auf den Kupplungsschaft 3 ausüben.

Zugleich wird vermieden, dass Querkräfte auf die Federeinrichtung 4 übertragen werden.

Die Federeinrichtung 4 weist eine erste Teileinrichtung 4.1 und zweite Teileinrichtung 4.2 auf, beim in den Figuren 1 bis 5 gezeigten Ausführungsbeispiel jeweils in Form einer Druckfeder, insbesondere Polymerdruckfeder. Die erste Druckplatte 5 ist endseitig zu beiden Teileinrichtungen 4.1, 4.2 auf der Seite des ersten Anschlusses 1 angeordnet, eine zweite Druckplatte 6 ist in der Axialrichtung vom ersten Anschluss 1 zum zweiten Anschluss 2 zwischen den beiden Teileinrichtungen 4.1 und 4.2 angeordnet. Ferner ist die zweite Druckplatte 6 verschwenkbar um eine vertikale erste Drehachse 17, die parallel zur Anlagefläche 5.1 ist, im Gehäuse 10 gelagert, sodass auch über die zweite Druckplatte 7 keine Querkräfte in die Federeinrichtung 4 übertragen werden. Die erste Druckplatte 5 ist bevorzugt nicht verschwenkbar.

Die zweite Druckplatte 6 ist über das Gehäuse 10, hier mit einem Oberzug und einem Unterzug, zugfest und druckfest am ersten Anschluss 1, das heißt dem Kupplungsschaftbolzen 14 und damit dem Kupplungsschaft 3 angeschlossen. Die dritte Druckplatte 7 ist über die zweite Teileinrichtung 4.2 der Federeinrichtung 4 druckvorgespannt gegen die zweite Druckplatte 6 abgestützt.

Auch die erste Teileinrichtung 4.1 ist druckvorgespannt zwischen der ersten Druckplatte 5 und der zweiten Druckplatte 6 positioniert. Die Druckvorspannungen werden durch den Zuganker 22 erreicht, der durch eine innere Bohrung in der zweiten Druckplatte 6 und durch die beiden Teileinrichtungen 4.1, 4.2 geführt ist und zugfest an der ersten Druckplatte 5 und der dritten Druckplatte 7 angeschlossen ist.

Die erste Druckplatte 5 ist somit am ersten axialen Ende 8 der Federeinrichtung 4 angeordnet und die dritte Druckplatte 7 ist am zweiten axialen Ende 9 der Federeinrichtung 4 angeordnet.

Die erste Druckplatte 5 ist mittels einer Linearführung 11 in dem Gehäuse 10 gelagert und weist neben der Anlagefläche 5.1 hierzu gleichgerichtete Anschlagflächen 12 auf, an welchen die Fahrzeuganschläge 13 anschlagen, wenn die erste Druckplatte 5 in ihrer maximalen zum ersten Anschluss 1 verfahrenen Endposition angeordnet ist.

Wenn somit die Zug- und Stoßeinrichtung auf Druck beansprucht wird, so drückt der Kupplungsschaft 3 die erste Druckplatte 5 über die Druckfeder 15, welche die erste Teileinrichtung 4.1 ausbildet, die zweite Druckplatte 6, die Druckfeder 15, welche die zweite Teileinrichtung 4.2 ausbildet, und die dritte Druckplatte 7 entgegen die Konsole 20, sodass Druckkräfte mechanisch übertragen werden können. Bei einer Zugbeanspruchung zieht der Kupplungsschaft 3 über den Kupplungsschaftbolzen 14 das Gehäuse 10 und damit die zweite Druckplatte 6 entgegen der Druckkraft der ersten Teileinrichtung 4.1 und die erste Druckplatte 5 gegen die Fahrzeuganschläge 13, sodass die Zugkraft abgefedert wird. Gleichzeitig wird die zweite Teileinrichtung 4.2 nur wenig entlastet und die Zugkraft wird über den Zuganker 22 und die dritte Druckplatte 7 auf die Konsole 20 übertragen.

Aus der Figur 5 ist nochmals die Anordnung der zweiten Druckplatte 6 ersichtlich, die mit einem unteren und einem oberen Zapfen die erste Drehachse 17 ausbildet, indem diese Zapfen drehbar im nicht dargestellten Gehäuse 10 gelagert sind.

Das Ausführungsbeispiel gemäß den Figuren 6 bis 8 unterschiedet sich vom Ausführungsbeispiel gemäß den Figuren 1 bis 5 nur darin, dass die zweite Teileinrichtung 4.2 durch einen Dämpfer 16, insbesondere pneumatischen und/oder hydraulischen Dämpfer, gebildet wird, wohingegen die erste Teileinrichtung 4.1 wiederum durch eine Druckfeder 15 gebildet wird. Ferner ist der Dämpfer 16 starr an der Konsole 20 angeschlossen, sodass die Konsole 20 die dritte Druckplatte 7 ausbildet. Alternativ könnte eine dritte Druckplatte 7 auch hier gelenkig an der Konsole 20 angeschlossen sein, beispielsweise um eine vertikal Drehachse verschwenkbar.

Der Dämpfer 16 ist vorteilhaft in Reihe zu der Druckfeder 15 geschaltet und spricht nur bei vergleichsweise größeren Druckstößen an. Vorteilhaft werden Zugkräfte zumindest weitgehend nicht über den hydraulischen Dämpfer 16 übertragen.

Die Druckfeder 15 kann beispielsweise als Polymerfeder ausgeführt sein, der Dämpfer 16 als gashydraulischer oder fluidelastomerer Dämpfer ausgebildet sein. Wenn die Dämpfervorspannung deutlich höher ist als die Federvorspannung, so werden normale Traktionslasten in Zugrichtung und Druckrichtung über die Feder 15 absorbiert, während der Dämpfer 16 nur in Druckrichtung für höhere Kuppelstöße und bei starken Traktionswechseln wirkt. Diese zweistufige Vorspannung reduziert Lastwechselreaktionen im Fahrbetrieb.

In den Figuren 9, 11 und 12 sind ein weiteres Ausführungsbeispiel einer erfindungsgemäßen Zug- und Stoßeinrichtung sowie in gestrichelten Linien weitere Bauteile einer erfindungsgemäßen Zugkupplung dargestellt. Es werden für die entsprechenden Bauteile dieselben Bezugszeichen wie in den vorherigen Ausführungsbeispielen verwendet.

Der Kupplungsschaft 3 ist wiederum verdrehbar um den Kupplungsschaftbolzen 14 gelenkig in dem Gehäuse 10 der Zug- und Stoßeinrichtung gelagert und somit um eine Vertikalachse 19 verschwenkbar. Das Gehäuse 10 kann beispielsweise als Blechkonstruktion ausgeführt sein.

Im Unterschied zu der Ausführungsform gemäß den Figuren 1 bis 5, bei der beispielsweise die erste Teileinrichtung 4.1 einen Hub von 40 mm und die zweite Teileinrichtung 4.2 einen Hub von 110 mm aufweist, kann die erste Teileinrichtung 4.1 gemäß der Ausführungsform in den Figuren 9, 11 und 12 insbesondere einen Hub von 60 mm aufweisen und die zweiten Teileinrichtung 4.2 einen Hub von 90 mm. Damit wird bei beiden Ausführungsformen ein Gesamthub von 150 mm in der Druckrichtung erreicht, jedoch bei der ersten Ausführungsform ein Hub von 40 mm in der Zugrichtung und bei der zweiten Ausführungsform ein Hub von 60 mm in der Zugrichtung.

Bei der Ausführungsform gemäß den Figuren 9, 11 und 12 ist die Federeinrichtung 4 bevorzugt vollständig innerhalb des Gehäuses 10 angeordnet. Das Gehäuse 10 ist vergleichsweise offen ausgeführt.

Das Gehäuse 10 bildet wiederum einen ersten Anschluss 1 zur Übertragung von Zugkräften und Druckkräften auf das Gehäuse 10 aus. Druckkräfte können vom Kupplungsschaft 3 über die erste Druckplatte 5 über die Druckfeder 15, welche die erste Teileinrichtung 4.1 ausbildet, die zweite Druckplatte 6, die Druckfeder 15, welche die zweite Teileinrichtung 4.2 ausbildet, und die dritte Druckplatte 7 auf die Fahrzeuganschläge 13 im Bereich des zweiten Anschlusses 2 der Zug- und Stoßeinrichtung übertragen werden. Bei einer Zugbeanspruchung zieht der Kupplungsschaft 3 über den Kupplungsschaftbolzen 14 das Gehäuse 10 und damit die zweite Druckplatte 6 entgegen der Druckkraft der ersten Teileinrichtung 4.1 und die erste Druckplatte 5 gegen die Fahrzeuganschläge 13 im Bereich des ersten Anschlusses 1 der Zug- und Stoßeinrichtung, sodass die Zugkraft mechanisch übertragen wird. Gleichzeitig wird die zweite Teileinrichtung 4.2 mehr oder minder entlastet und die Vorspannkraft der Feder 4.2 und damit das Einbaumaß der konditionierten Feder durch die Platte 6 und Platte 7 gehalten, wobei Obergurt 23 und Untergurt 24 die Platte 7 stützen und der Zuganker 22 nur eine Führungsfunktion der Federn übernimmt.

Zusätzlich oder alternativ ist es möglich, dass die dritte Druckplatte 7 radial in eine Aussparung im Gehäuse 10 vorsteht, sodass das Gehäuse 10 in der zweiten Axialrichtung eine Zugkraft auf die dritte Druckplatte 7 ausüben kann, wenn das Gehäuse 10 in der zweiten Axialrichtung verschoben wird.

Die dritte Druckplatte 7 ist zugfest an den Fahrzeuganschlägen 13 im Bereich des zweiten Anschlusses 2 der Zug- und Stoßeinrichtung angeschlossen, sodass von der dritten Druckplatte 7 die Zugkräfte auf die Fahrzeuganschläge 13 übertragen werden.

Die zweite Druckplatte 6 ist wiederum vorteilhaft im Gehäuse 10 ortsfest gelagert, sodass sie sich stets gemeinsam mit dem Gehäuse 10 verschiebt. Im gezeigten Ausführungsbeispiel weist das Gehäuse 10 hierfür einen Obergurt 23 und einen Untergurt 24 auf, in welchen der Kupplungsschaftbolzen 14, insbesondere formschlüssig und/oder ortsfest, gehalten wird, sowie zwei Seitenteile 25, die von der Seite an den Obergurt 23 und den Untergurt 24 montiert, insbesondere angeschraubt, sind, welche die zweite Druckplatte 6 in der Axialrichtung unverschiebbar halten. Beispielsweise greift die zweite Druckplatte 6 in entsprechende Aussparungen in den Seitenteilen 25 ein.

Die erste Druckplatte 5 kann längsverschieblich (in der Axialrichtung verschieblich) im Obergurt 23 und im Untergurt 24 gehalten werden, insbesondere wiederum in einer entsprechenden Aussparung. Der Obergurt 23 und der Untergurt 24 bilden demnach eine Linearführung 11 für die erste Druckplatte 5 aus. Der Obergurt 23 und der Untergurt 24 können den dargestellten Anschlag für die dritte Druckplatte 7 ausbilden.

Der Obergurt 23, der Untergurt 24 und die Seitenteile 25 können alle als Blechteile ausgeführt sein.

Da sich die zweite Druckplatte 6 bei einer Druckbelastung zusammen mit dem Gehäuse 10 in der ersten Axialrichtung bewegt, kann sich auch der Kupplungsschaftbolzen 14 zusammen mit dem Gehäuse 10 und zusammen mit dem Kupplungsschaft 3 in der ersten Axialrichtung bewegen, sodass der Kupplungsschaftbolzen 3 nicht ein einem Langloch im Gehäuse 10 geführt werden muss. Die beiden Teileinrichtungen 4.1, 4.2 arbeiten bei der Druckkraftübertragung synchron, das heißt die Druckfedern 15 werden gleichzeitig eingefedert. Der Hub der ersten Teileinrichtung 4.1 kann über ein Spiel im Kupplungsgelenk, insbesondere zwischen dem Kupplungsschaftbolzen 14 und den diesen umgebenden Bauteilen im Kupplungsschaft 3, sichergestellt werden.

Eine solche Kinematik kann vorteilhaft auch bei der Ausführungsform gemäß den Figuren 1 bis 5 erreicht werden.

Die Ausgestaltung gemäß der Figur 10 ist hinsichtlich der Funktionalität identisch zu jener der Figuren 9, 11 und 12. Nur ist hier vorteilhaft das Gehäuse 10 als gegossenes und/oder geschmiedetes Bauteil hergestellt, insbesondere mit einem Obergurt 23 und einem Untergurt 24, die aneinander verschraubt sind. Die zweite Druckplatte (nicht ersichtlich) kann beispielsweise einteilig mit dem Gehäuse 10 ausgeführt sein oder wiederum formschlüssig in diesem eingesetzt sein.

### Bezugszeichenliste

- 1: erster Anschluss
- 2: zweiter Anschluss
- 3: Kupplungsschaft
- 3.1: Anlagefläche
- 4: Federeinrichtung
- 4.1: erste Teileinrichtung
- 4.2: zweite Teileinrichtung
- 5: erste Druckplatte
- 5.1: Anlagefläche
- 6: zweite Druckplatte
- 7: dritte Druckplatte
- 8: erstes axiales Ende
- 9: zweites axiales Ende
- 10: Gehäuse
- 11: Linearführung
- 12: Anschlagfläche
- 13: Fahrzeuganschlag
- 14: Kupplungsschaftbolzen
- 15: Druckfeder
- 16: Dämpfer
- 17: erste Drehachse
- 18: zweite Drehachse
- 19: Vertikalachse
- 20: Konsole
- 21: Fahrzeugschnittstelle
- 22: Zuganker
- 23: Obergurt
- 24: Untergurt
- 25: Seitenteil

## Patentansprüche

1. Zug- und Stoßeinrichtung für eine Zugkupplung, insbesondere Mittelpufferkupplung,
mit einem ersten Anschluss (1) für einen Kupplungsschaft (3) und einem zweiten Anschluss (2), der zur Befestigung der Zug- und Stoßeinrichtung an einer Fahrzeugstruktur ausgeführt ist;
mit einer Federeinrichtung (4), die Zugkräfte und Druckkräfte zwischen dem ersten Anschluss (1) und dem zweiten Anschluss (2) überträgt;
mit einer ersten Druckplatte (5) zum Einleiten von Druckkräften in einer ersten Axialrichtung in die Federeinrichtung (4) und mit einer zweiten Druckplatte (6) zum Einleiten von Druckkräften in einer zweiten Axialrichtung, die der ersten Axialrichtung entgegengesetzt ist, in die Federeinrichtung (4); wobei
die erste Druckplatte (5) an einem ersten axialen Ende (8) der Federeinrichtung (4) angeordnet ist und die zweite Druckplatte (6) in der ersten Axialrichtung entfernt von der ersten Druckplatte (5) angeordnet und zugfest am ersten Anschluss (1) angeschlossen ist; wobei
die Federeinrichtung (4) wenigstens zwei in der ersten Axialrichtung hintereinander angeordnete, dämpfende und/oder federnde Teileinrichtungen (4.1, 4.2) umfasst und die zweite Druckplatte (6) in der ersten Axialrichtung zwischen den Teileinrichtungen (4.1, 4.2) druckkraftübertragend, in Reihe zu der ersten Teileinrichtung (4.1) und der zweiten Teileinrichtung (4.2) angeordnet ist,
**dadurch gekennzeichnet, dass**
die erste Druckplatte (5) eine in die zweite Axialrichtung gerichtete, freie, zumindest im Wesentlichen ebene Anlagefläche (5.1) zur verkippbaren freien Anlage einer gegengleichen Anlagefläche (3.1) des Kupplungsschafts (3) aufweist und
die zweite Druckplatte (6) verschwenkbar um eine erste Drehachse (17), die parallel zu der Anlagefläche (5.1) der ersten Druckplatte (5) ist, am ersten Anschluss (1) angeschlossen ist.

2. Zug- und Stoßeinrichtung gemäß Anspruch 1, **dadurch gekennzeichnet, dass** eine dritte Druckplatte (7) an einem zweiten axialen Ende (9) der Federeinrichtung (4), das dem ersten axialen Ende (8) entgegengesetzt ist, angeordnet ist.

3. Zug- und Stoßeinrichtung gemäß Anspruch 2, **dadurch gekennzeichnet, dass** die dritte Druckplatte (7) druckfest und insbesondere zugfest oder in der ersten und zweiten Axialrichtung begrenzt verschiebbar am zweiten Anschluss (2) angeschlossen ist.

4. Zug- und Stoßeinrichtung gemäß Anspruch 3, **dadurch gekennzeichnet, dass** die dritte Druckplatte (7) verschwenkbar um eine zweite Drehachse (18), die parallel zur ersten Drehachse (17) ist, am zweiten Anschluss (2) angeschlossen ist.

5. Zug- und Stoßeinrichtung gemäß einem der Ansprüche 1 bis 4, **dadurch gekennzeichnet, dass** ein Gehäuse (10) vorgesehen ist, das den ersten Anschluss (1) ausbildet und in welchem die zweite Druckplatte (6) ortsfest gehalten ist oder mit welchem die zweite Druckplatte (6) einteilig ausgeführt ist, wobei die erste Teileinrichtung (4.1) innerhalb des Gehäuses (10) angeordnet ist.

6. Zug- und Stoßeinrichtung gemäß Anspruch 5, **dadurch gekennzeichnet, dass** die erste Druckplatte (5) zwischen dem ersten Anschluss (1) und der zweiten Druckplatte (6) reziprok in der ersten und zweiten Axialrichtung verschiebbar im Gehäuse (10) gelagert ist.

7. Zug- und Stoßeinrichtung gemäß Anspruch 6, **dadurch gekennzeichnet, dass** das Gehäuse (10) eine Linearführung (11) für die erste Druckplatte (5) ausbildet.

8. Zug- und Stoßeinrichtung gemäß einem der Ansprüche 1 bis 7, **dadurch gekennzeichnet, dass** die erste Druckplatte (5) wenigstens eine in der zweiten Axialrichtung gerichtete stirnseitige Anschlagfläche (12) für wenigstens einen Fahrzeuganschlag (13) eines mit dem Kupplungsschaft (3) versehenen Fahrzeugs aufweist.

9. Zug- und Stoßeinrichtung gemäß einem der Ansprüche 5 bis 7, oder gemäß Anspruch 8 wenn abhängig von einem der Ansprüche 5 bis 7, **dadurch gekennzeichnet, dass** der erste Anschluss (1) durch einen Kupplungsschaftbolzen (14) gebildet wird, der insbesondere ortsfest im Gehäuse (10) gelagert ist.

10. Zug- und Stoßeinrichtung gemäß einem der Ansprüche 1 bis 9, **dadurch gekennzeichnet, dass** die erste Teileinrichtung (4.1) und/oder die zweite Teileinrichtung (4.2) permanent druckvorgespannt ist/sind.

11. Zug- und Stoßeinrichtung gemäß einem der Ansprüche 1 bis 10, **dadurch gekennzeichnet, dass** die erste Teileinrichtung (4.1) und die zweite Teileinrichtung (4.2) gemeinsam einen Hubweg in der ersten Axialrichtung von mehr als 110 mm ausbilden, insbesondere von mehr als 120 mm oder mehr als 130 mm.

12. Zug- und Stoßeinrichtung gemäß einem der Ansprüche 1 bis 11, **dadurch gekennzeichnet, dass** die erste Teileinrichtung (4.1) und die zweite Teileinrichtung (4.2) verschieden lange Hubwege aufweisen.

13. Zug- und Stoßeinrichtung gemäß Anspruch 12, **dadurch gekennzeichnet, dass** die erste Teileinrichtung (4.1) einen kürzeren Hubweg als die zweite Teileinrichtung (4.2) aufweist.

14. Zug- und Stoßeinrichtung gemäß einem der Ansprüche 5 bis 13, **dadurch gekennzeichnet, dass** das Gehäuse (10) durch gefügte Blechbauteile gebildet wird.

15. Zug- und Stoßeinrichtung gemäß einem der Ansprüche 1 bis 14, **dadurch gekennzeichnet, dass** die erste Teileinrichtung (4.1) und die zweite Teileinrichtung (4.2) jeweils als Druckfeder (15) ausgeführt sind, insbesondere aus einem Polymer.

16. Zug- und Stoßeinrichtung gemäß einem der Ansprüche 1 bis 14, **dadurch gekennzeichnet, dass** wenigstens eine der beiden Teileinrichtungen (4.1, 4.2), insbesondere die zweite Teileinrichtung (4.2), als Dämpfer ausgeführt ist.

17. Zug- und Stoßeinrichtung gemäß Anspruch 16, **dadurch gekennzeichnet, dass** die andere der beiden Teileinrichtungen (4.1, 4.2), insbesondere die erste Teileinrichtung (4.1), als Druckfeder (15) ausgeführt ist, insbesondere aus einem Polymer.

18. Zugkupplung, insbesondere Mittelpufferkupplung,
mit einem Kupplungsschaft (3), der an seinem freien Ende eine zumindest im Wesentlichen ebene Anlagefläche (3.1) aufweist und der um eine Vertikalachse (19) verschwenkbar ist, und
mit wenigstens einer Zug- und Stoßeinrichtung gemäß einem der Ansprüche 1 bis 17, wobei
die Anlagefläche (5.1) der ersten Druckplatte (5) durch die Federeinrichtung (4) mit einer Druckkraft in der zweiten Axialrichtung beaufschlagt frei an der Anlagefläche (3.1) des Kupplungsschafts (3) anliegt.

## Claims

1. Pulling and pushing device for a train coupling, in particular central-buffer coupling,
having a first connection (1) for a coupling shaft (3), and having a second connection (2) which is configured for the fastening of the pulling and pushing device to a vehicle structure;
having a spring device (4) which transmits tensile forces and compressive forces between the first connection (1) and the second connection (2);
having a first pressure plate (5) for introducing compressive forces into the spring device (4) in a first axial direction, and having a second pressure plate (6) for introducing compressive forces into the spring device (4) in a second axial direction, which is opposite to the first axial direction; wherein
the first pressure plate (5) is arranged at a first axial end (8) of the spring device (4), and the second pressure plate (6) is arranged at a distance from the first pressure plate (5) in the first axial direction and is connected in a tension-resistant manner to the first connection (1); wherein
the spring device (4) comprises at least two damping and/or resilient sub-devices (4.1, 4.2) which are arranged one behind the other in the first axial direction, and the second pressure plate (6) is arranged in series with the first sub-device (4.1) and the second sub-device (4.2) and so as to transmit compressive forces between the sub-devices (4.1, 4.2) in the first axial direction,
**characterized in that**
the first pressure plate (5) has a free, at least substantially planar abutment surface (5.1) directed in the second axial direction that serves for the tiltable free abutment of a mating abutment surface (3.1) of the coupling shaft (3), and
the second pressure plate (6) is connected to the first connection (1) so as to be pivotable about a first axis of rotation (17) which is parallel to the abutment surface (5.1) of the first pressure plate (5).

2. Pulling and pushing device according to Claim 1, **characterized in that** a third pressure plate (7) is arranged at a second axial end (9) of the spring device (4), which is opposite the first axial end (8).

3. Pulling and pushing device according to Claim 2, **characterized in that** the third pressure plate (7) is connected in a pressure-resistant manner to the second connection (2) and in particular in a tension-resistant manner thereto or thereto so as to be displaceable to a limited extent in the first and second axial directions.

4. Pulling and pushing device according to Claim 3, **characterized in that** the third pressure plate (7) is connected to the second connection (2) so as to be pivotable about a second axis of rotation (18) which is parallel to the first axis of rotation (17).

5. Pulling and pushing device according to one of Claims 1 to 4, **characterized in that** provision is made for a housing (10) which forms the first connection (1) and in which the second pressure plate (6) is held in a positionally fixed manner or with which the second pressure plate (6) is formed in one piece, wherein the first sub-device (4.1) is arranged within the housing (10).

6. Pulling and pushing device according to Claim 5, **characterized in that** the first pressure plate (5) is mounted in the housing (10) so as to be displaceable in a reciprocal manner in the first and second axial directions between the first connection (1) and the second pressure plate (6).

7. Pulling and pushing device according to Claim 6, **characterized in that** the housing (10) forms a linear guide (11) for the first pressure plate (5).

8. Pulling and pushing device according to one of Claims 1 to 7, **characterized in that** the first pressure plate (5) has at least one end-face stop surface (12), directed in the second axial direction, for at least one vehicle stop (13) of a vehicle that is provided with the coupling shaft (3).

9. Pulling and pushing device according to one of Claims 5 to 7, or according to Claim 8 where dependent on one of Claims 5 to 7, **characterized in that** the first connection (1) is formed by a coupling-shaft pin (14) which is mounted, in particular in a positionally fixed manner, in the housing (10).

10. Pulling and pushing device according to one of Claims 1 to 9, **characterized in that** the first sub-device (4.1) and/or the second sub-device (4.2) are/is permanently pressure-preloaded.

11. Pulling and pushing device according to one of Claims 1 to 10, **characterized in that** the first sub-device (4.1) and the second sub-device (4.2) together form a stroke travel in the first axial direction of more than 110 mm, in particular of more than 120 mm or more than 130 mm.

12. Pulling and pushing device according to one of Claims 1 to 11, **characterized in that** the first sub-device (4.1) and the second sub-device (4.2) have stroke travels of different lengths.

13. Pulling and pushing device according to Claim 12, **characterized in that** the first sub-device (4.1) has a shorter stroke travel than the second sub-device (4.2).

14. Pulling and pushing device according to one of Claims 5 to 13, **characterized in that** the housing (10) is formed by joined sheet-metal components.

15. Pulling and pushing device according to one of Claims 1 to 14, **characterized in that** the first sub-device (4.1) and the second sub-device (4.2) are each in the form of a compression spring (15), in particular composed of a polymer.

16. Pulling and pushing device according to one of Claims 1 to 14, **characterized in that** at least one of the two sub-devices (4.1, 4.2), in particular the second sub-device (4.2), is in the form of a damper.

17. Pulling and pushing device according to Claim 16, **characterized in that** the other one of the two sub-devices (4.1, 4.2), in particular the first sub-device (4.1), is in the form of a compression spring (15), in particular composed of a polymer.

18. Train coupling, in particular central-buffer coupling,
having a coupling shaft (3) which has an at least substantially planar abutment surface (3.1) at its free end and which is pivotable about a vertical axis (19), and
having at least one pulling and pushing device according to one of Claims 1 to 17, wherein
the abutment surface (5.1) of the first pressure plate (5) abuts freely against the abutment surface (3.1) of the coupling shaft (3) so as to be subjected to a compressive force in the second axial direction by way of the spring device (4).

## Revendications

1. Dispositif de choc et de traction pour un attelage de traction, en particulier un attelage à tampon central, comprenant un premier raccord (1) pour une tige d'attelage (3) et un deuxième raccord (2) qui est réalisé pour fixer le dispositif de choc et de traction à une structure de véhicule ;
comprenant un dispositif de ressort (4) qui transmet des forces de traction et des forces de compression entre le premier raccord (1) et le deuxième raccord (2) ;
comprenant un premier plateau de pression (5) pour introduire des forces de compression dans une première direction axiale dans le dispositif de ressort (4) et un deuxième plateau de pression (6) pour introduire des forces de compression dans une deuxième direction axiale, qui est opposée à la première direction axiale, dans le dispositif de ressort (4) ; dans lequel
le premier plateau de pression (5) est disposé à une première extrémité axiale (8) du dispositif de ressort (4) et le deuxième plateau de pression (6) est disposé dans la première direction axiale à distance du premier plateau de pression (5) et raccordé au premier raccord (1) de manière résistante à la traction ; dans lequel
le dispositif de ressort (4) comprend au moins deux dispositifs partiels (4.1, 4.2) amortissants et/ou élastiques, disposés l'un après l'autre dans la première direction axiale, et le deuxième plateau de pression (6) est disposé dans la première direction axiale entre les dispositifs partiels (4.1, 4.2) en transmission de force de compression, en série avec le premier dispositif partiel (4.1) et le deuxième dispositif partiel (4.2), **caractérisé en ce que**
le premier plateau de pression (5) présente une surface d'appui libre (5.1) au moins substantiellement plane, dirigée dans la deuxième direction axiale, pour un appui libre basculant d'une surface d'appui diamétralement opposée (3.1) de la tige d'attelage (3), et
le deuxième plateau de pression (6) est raccordé au premier raccord (1) de manière à pouvoir pivoter autour d'un premier axe de rotation (17) qui est parallèle à la surface d'appui (5.1) du premier plateau de pression (5).

2. Dispositif de choc et de traction selon la revendication 1, **caractérisé en ce que** le troisième plateau de pression (7) est disposé à une deuxième extrémité axiale (9) du dispositif de ressort (4), qui est opposée à la première extrémité axiale (8).

3. Dispositif de choc et de traction selon la revendication 2, **caractérisé en ce que** le troisième plateau de pression (7) est raccordé au deuxième raccord (2) de manière résistante à la pression et en particulier à la traction ou de manière mobile de façon limitée dans la première et la deuxième direction axiale.

4. Dispositif de choc et de traction selon la revendication 3, **caractérisé en ce que** le troisième plateau de pression (7) est raccordé au deuxième raccord (2) de manière à pouvoir pivoter autour d'un deuxième axe de rotation (18) qui est parallèle au premier axe de rotation (17).

5. Dispositif de choc et de traction selon l'une quelconque des revendications 1 à 4, **caractérisé en ce qu'**un carter (10) est prévu qui réalise le premier raccord (1) et dans lequel le deuxième plateau de pression (6) est maintenu de manière stationnaire, ou avec lequel le deuxième plateau de pression (6) est réalisé d'un seul tenant, le premier dispositif partiel (4.1) étant disposé à l'intérieur du carter (10).

6. Dispositif de choc et de traction selon la revendication 5, **caractérisé en ce que** le premier plateau de pression (5) est monté de manière réciproquement mobile dans la première et la deuxième direction axiale dans le carter (10) entre le premier raccord (1) et le deuxième plateau de pression (6).

7. Dispositif de choc et de traction selon la revendication 6, **caractérisé en ce que** le carter (10) réalise un guidage linéaire (11) pour le premier plateau de pression (5).

8. Dispositif de choc et de traction selon l'une quelconque des revendications 1 à 7, **caractérisé en ce que** le premier plateau de pression (5) présente au moins une surface de butée frontale (12) dirigée dans la deuxième direction axiale pour au moins une butée de véhicule (13) d'un véhicule pourvu de la tige d'attelage (3).

9. Dispositif de choc et de traction selon l'une quelconque des revendications 5 à 7, ou selon la revendication 8 lorsqu'elle dépend d'une des revendications 5 à 7, **caractérisé en ce que** le premier raccord (1) est formé par un boulon de tige d'attelage (14) qui est monté dans le carter (10), en particulier de manière stationnaire.

10. Dispositif de choc et de traction selon l'une quelconque des revendications 1 à 9, **caractérisé en ce que** le premier dispositif partiel (4.1) et/ou le deuxième dispositif partiel (4.2) sont de manière permanente précontraints en compression.

11. Dispositif de choc et de traction selon l'une quelconque des revendications 1 à 10, **caractérisé en ce que** le premier dispositif partiel (4.1) et le deuxième dispositif partiel (4.2) réalisent ensemble dans la première direction axiale une course de levage de plus de 110 mm, en particulier de plus de 120 mm ou de plus de 130 mm.

12. Dispositif de choc et de traction selon l'une quelconque des revendications 1 à 11, **caractérisé en ce que** le premier dispositif partiel (4.1) et le deuxième dispositif partiel (4.2) présentent des courses de levage de longueur différente.

13. Dispositif de choc et de traction selon la revendication 12, **caractérisé en ce que** le premier dispositif partiel (4.1) présente une course de levage plus courte que le deuxième dispositif partiel (4.2).

14. Dispositif de choc et de traction selon l'une quelconque des revendications 5 à 13, **caractérisé en ce que** le carter (10) est formé par des composants de tôle assemblés.

15. Dispositif de choc et de traction selon l'une quelconque des revendications 1 à 14, **caractérisé en ce que** le premier dispositif partiel (4.1) et le deuxième dispositif partiel (4.2) sont respectivement réalisés sous forme de ressort de compression (15), en particulier en polymère.

16. Dispositif de choc et de traction selon l'une quelconque des revendications 1 à 14, **caractérisé en ce qu'**au moins l'un des deux dispositifs partiels (4.1, 4.2), en particulier le deuxième dispositif partiel (4.2), est réalisé sous forme d'amortisseur.

17. Dispositif de choc et de traction selon la revendication 16, **caractérisé en ce que** l'autre des deux dispositifs partiels (4.1, 4.2), en particulier le premier dispositif partiel (4.1), est réalisé sous forme de ressort de compression (15), en particulier en polymère.

18. Attelage de traction, en particulier attelage à tampon central,
comprenant une tige d'attelage (3) qui présente à son extrémité libre une surface d'appui (3.1) au moins substantiellement plane et qui peut pivoter autour d'un axe vertical (19), et
comprenant au moins un dispositif de choc et de traction selon l'une quelconque des revendications 1 à 17, dans lequel
la surface d'appui (5.1) du premier plateau de pression (5) s'applique librement contre la surface d'appui (3.1) de la tige d'attelage (3) en étant sollicitée par le dispositif de ressort (4) avec une force de compression dans la deuxième direction axiale.
